# EUROPÄISCHE PATENTANMELDUNG

(11) **EP 0 281 976 A1**
(43) Veröffentlichungstag der Anmeldung: **14.09.1988**
(21) Anmeldenummer: 88103449.0
(22) Anmeldetag: 05.03.1988
(51) Int. Cl.: A47L 11/40, A47L 11/30

(54) **Fahrbarer Bodenreinigungsautomat**

(30) Priorität: 13.03.1987 DE 3708087
(71) Anmelder: Henkel Kommanditgesellschaft auf Aktien, 40191 Düsseldorf (DE)
(72) Erfinder: Kohl, Albert, CH-4500 Solothurn (CH); Seilaz, Léon, CH-3425 Koppigen (CH)

(57) **Zusammenfassung**

Um den Aktionsbereich eines fahrbaren Bodenreinigungsautomaten mit integriertem Frisch- und Schmutzflüssigkeitsabteil (10, 11) und mit dem Boden beiderseits eines Fahrrollenpaars (2) zugewandtem Rotorreiniger (19) mit Saugdüse (25) für den Fall der Energieversorgung über eine mitgeführte Batterie (33) zu vergrößern, wird dem Reinigungsrotor (19) ein verstellbarer Maschinenrahmen (16) mit herabhängendem Schutzvorhang (26) auf dem von der Saugdüse (26) abgewandten Rotorumfangsbereich zugeordnet (Fig. 2).

## Beschreibung

Die Erfindung betrifft einen fahrbaren Bodenreinigungsautomaten mit integrierten Frisch- und Schmutzflüssigkeitsabteilen, mit einem aus dem Frischflüssigkeitsabteil zu versorgenden, werkzeuglos an einer Rotoraufnahme auszuwechselnden Reinigungsrotor sowie mit einer in das Schmutzflüssigkeitsabteil fördernden Saugdüse, mit einem Fahrrollenpaar zwischen Reinigungsrotor und Saugdüse sowie mit einem Bedienungselemente aufnehmenden Lenker.

Ein bereits in der Praxis angewendeter Reinigungsautomat dieser Art besitzt an seiner Unterseite eine Rotoraufnahme, die mit einem Zubehörteil, insbesondere einer Bürste oder einem Treibteller mit Pad, zu kuppeln ist, indem das Zubehörteil auf den Boden gelegt und das Gerät über das Zubehörteil gefahren sowie darauf aufgesetzt wird. Zum Einrasten des Zubehörteils ist dann lediglich ein kurzes Antippen des dem Rotor zugeordneten Motors erforderlich.

Bei Anwendung wird aus einem gesonderten Frischwassertank mit Reinigungskonzentrat versetzte Reinigungsflüssigkeit über den Rotor auf den zu behandelnden Fußboden aufgespritzt. Zugleich wird mit Hilfe des Rotors gescheuert. Eine beim Vorwärtsschieben des Automaten dem Rotor nachfolgende balkenartige Wassersaugdüse dient dazu, das nach dem Scheuern noch verbleibende Schmutzwasser wieder aufzusaugen, so daß der Boden in einem Arbeitsgang gründlich gescheuert und gleichzeitig gewissermaßen trockengewischt, das heißt abgesaugt, werden kann.

Der bekannte Reinigungsautomat besitzt unmittelbar über ein Netzkabel an das Stromnetz anzuschließende Antriebe. Bei langen Fluren oder großen Räumen ist daher das Netzkabel häufig umzustecken. Im Gehäuse des Automaten befinden sich völlig getrennte Tanks für frische und gebrauchte Flüssigkeit, das gesamte Tankvolumen kann also im Durchschnitt höchstens zur Hälfte ausgenutzt werden; auch hierdurch wird der Aktionsradius des bekannten Automaten beschränkt. Zum Betrieb des Reinigungsrotors des bekannten Automaten wird relativ viel Frischflüssigkeit bzw. Brauchwasser benötigt, da die vom Rotor bearbeitete Bodenfläche rundum unbeschränkt ist, so daß die Flüssigkeit nach allen Seiten weglaufen kann. Zum Aufsaugen der Flüssigkeit mit Hilfe der Saugdüse wird daher relativ viel Energie benötigt. Wollte man einen solchen Reinigungsautomaten unabhängig vom Netz aus einer mitgeführten Batterie versorgen, wäre der Aktionsredius durch den hohen Energieverbrauch fast ebenso beschränkt wie durch ein Netzkabel.

Der Erfindung liegt die Aufgabe zugrude, den eingangs genannten Reinigungsautomaten so zu verbessern, daß er bei gegenüber dem Kabelbetrieb wesentlich erhöhtem Aktionsradius aus einer mitgeführten Batterie elektrisch versorgt werden kann. Hierzu wird es insbesondere auch günstig sein, den Füllstand der Frisch- und/oder Schmutzflüssigkeitsabteile jederzeit mit einem Blick zu kennen und/oder zu registrieren sowie das Nachfüllen des Frischflüssigkeitsabteils mit der jeweils erforderlichen Reinigungsmittelkonzentration zu erleichtern. Für den eingangs genannten Automaten mit Reinigungsrotor und Saugdüse ist die erfindungsgemäße Lösung in erster Linie gekennzeichnet durch einen dem Durchmesser des Reinigungsrotors anzupassenden verstellbaren Maschinenrahmen mit herabhängendem Schutzvorhang auf einem von der Saugdüse abgewandten Umfangsbereich des Rotors.

Durch die Verwendung des Schutzvorhangs auf der der Saugdüse abgewandten Seite des Reinigungsrotors wird erreicht, daß die in den Bereich des Rotors gesprühte bzw. fließende Flüssigkeit im wesentlichen im Rotorarbeitsbereich des Fußbodens - also dort, wo sie zum Scheuern gebraucht wird - verbleibt und daß zugleich die Saugleistung der Wassersaugdüse durch die Abschirmung der der Düse gegenüberliegenden Rotorseite bis auf einen in der regel sehr schmalen Spalt zwischen Vorhang und Fußboden verbessert wird. Auf diese Weise gelingt es, bei wesentlich gegenüber der Möglichkeiten eines Netzantriebs verminderten Saugdüsenleistungen, einen batteriegetriebenen Reinigungsautomaten zu schaffen, der auch sehr große Flächen ohne ständiges Nachladen bearbeiten kann.

Gemäß weiterer Erfindung wird der dem Reinigungsrotor zugeordnete verstellbare Maschinenrahmen aus mindestens zwei etwa radial in Bezug auf den Rotor auseinander bzw. ineinander zu schiebenden Rahmenteilen hergestellt. Die Rahmenteile können beispielsweise teleskopartig miteinander verbunden werden. Das Verstellen selbst kann mit Hilfe eines Motors ausgeführt werden. Auf diese Weise ist es möglich, den vom Maschinenrahmen mit dem daran hängenden Schutzvorhang umschlossenen Raum weitgehend auf das vom Reinigungsrotor eingenommene Volumen zu beschränken. Dieses Anpassen des Volumens des Reinigungsraums ist nicht nur vorteilhaft im Zusammenhang mit der Leistungsaufnahme der Saugdüse, sondern ermöglicht es, unabhängig vom Rotordurchmesser stets bis an den Rand der zu reinigenden Fläche mit dem Reinigungsmittel heranzukommen. Da es in der Regel nur Reinigungsrotoren bestimmter Durchmessergruppen gibt, ist es gemäß noch weiterer Erfindung günstig, das Antriebsmittel zum Erweitern oder Zusammenziehen des Maschinenrahmens so zu programmieren, daß der vom Maschinenrahmen aufgespannte Arbeitsraum mit Hilfe einer vom Lenker oder dergleichen des Automaten zu betätigenden Steuerung, z.B. durch Knopfdruck, an den jeweiligen Rotordurchmesser anzupassen ist.

Für einen großen Aktionsradius des Reinigungsautomaten ist es erforderlich, die mitgeführte Menge an Frischflüssigkeit und Schmutzflüssigkeit der ohne Nachfüllen des Tanks zu reinigenden Fläche auf einen möglichst großen Wert einzustellen. Wegen des damit verbundenen erheblichen Gewichts kann es günstig sein, außer dem zwischen dem Reinigungsrotor und der Saugdüse angeordneten Fahrrollenpaar mindestens eine Stützrolle, insbesondere ein Stützrollenpaar, auf der dem Fahrrollenpaar gegenüberliegenden Seite des Reinigungsrotors, vorzugsweise noch innerhalb des vom Maschinenrahmen aufgespannten Raums, vorzusehen. Dadurch wird erreicht, daß der Automat ohne Kraftaufwand der Bedienungsperson stets in der für den Reinigungsrotor richtigen Position in Bezug auf den zu reinigenden Fußboden gehalten wird. Wenn die Stützrolle bzw. die Stützrollen an dem verstellbaren Maschinenrahmen befestigt werden, können sie auch in den Innenraum zwischen Maschinenrahmen und Rotor untergebracht werden, weil bei vergrößertem Rotor die Stützrollen zusammen mit dem Maschinenrahmen aus dessen Rotationsbereich gefahren werden.

Bei bekannten Reinigungsautomaten ist es zum Ein- und Auskuppeln des Reinigungsrotors erforderlich, das Gerät um die Achse der Fahrrollen so zu kippen, daß ein Rotor unter das Gerät geschoben werden kann und beim Absenken das jeweilige Kupplungsteil, z.B. ein konischer Mitnehmerstern, der Maschine in die entsprechende Mitnehmeraufnahme des Rotors einzuschieben und einzurasten ist. Wenn dagegen die ganze Maschine wegen des hohen Gewichts auf drei oder vier Rädern rollen soll, kommt ein Kippen des Geräts zum Einkuppeln oder Auskuppeln eines Reinigungsautomaten kaum in Frage. Vorzugsweise wird vielmehr vorgesehen, die maschinenseitige Rotoraufnahme über ein Fußpedal, insbesondere mit programmierter Steuerung, zum Ein- und Auskuppeln des Reinigungsrotors anzuheben und abzusenken. Hierzu soll die Rotoraufnahme vorzugsweise über vom Lenker, Armaturenbrett oder dergleichen aus zu betätigende Kupplungsmittel, insbesondere mit Hilfe eines gesonderten Motors, zu steuern sein.

Schließlich sollen am verstellbaren Maschinenrahmen Zentriermittel zum Zentrieren eines unter das Gerät geschobenen Reinigungsrotors in Bezug auf die Rotoraufnahme vorgesehen werden. Trotz des hohen Maschinengewichts ist es dann problemlos möglich, einen Rotor ein- oder auszukuppeln, indem die Rotoraufnahme des Geräts angehoben bzw. abgesenkt und der Rotor einfach mit dem Fuß unter das Gerät geschoben wird.

Der Einfachheit halber wird anstelle von "Frisch- bzw. Schmutzflüssigkeit" auch von "Frisch- bzw. Schmutzwasser" gesprochen. Um auch bei großen zu reinigenden Flächen eine ausreichende Frischwassermenge bzw. einen ausreichenden Raum zur Aufnahme von Schmutzwasser zur Verfügung zu haben, wird gemäß weiterer Erfindung ein aus einem einzigen Gesamtraum bestehender Behälter vorgesehen, der durch eine Zwischenwand in ein Frischwasser- und ein Schmutzwasserabteil zu unterteilen ist. Dabei kann eine feste Zwischenwand, gegebenenfalls mit dem zu erwartenden endgültigen Mengenverhältnis von Frisch- und Schmutzwasser entsprechender Position innerhalb des Gesamtraums, vorgesehen werden, oder die Zwischenwand kann flexibel als dichte Membran bzw. Wassersack ausgebildet werden.

Im letzteren Falle einer flexiblen Zwischenwand kann der für das Frischwasser und Schmutzwasser insgesamt zur Verfügung stehende Raum im Laufe des Betriebs allmählich durch Verschiebung der Zwischen- oder Trennwand aus einem Frischwasserabteil in ein Schmutzwaserabteil umgewandelt werden. Das hat den weiteren Vorteil, daß nach Verbrauch des Frischwassers schon allein durch Anschließen der Frischwasserseite an eine Wasserleitung zwecks Füllens des Gesamtraums mit Frischwasser das Schmutzwasser automatisch aus dem Gerät (in einen Abfluß) ausgetrieben werden kann. Selbstverständlich können Frischwasserseite und Schmutzwasserseite des Behälters auch in diesem Falle mit je einem Zufluß- bzw. Ablaßschlauch oder dergleichen ausgestattet werden.

Zur Vergrößerung des Aktionsradius des erfindungsgemäßen Automaten kann es zusätzlich zu oder statt der Flexibilität auch günstig sein, die Zwischenwand aus Filtermaterial auszubilden oder mit Filterkerzen auszustatten. In diesem Fall fließt immer ein Teil des Schmutzwassers durch die Filter zurück in das Frischwasserabteil; durch diese Doppelverwendung wird das nutzbare Brauchwasservolumen ebenfalls wesentlich erhöht.

Natürlich ist es bei Betrieb des erfindungsgemäßen Automaten auch vorteilhaft, die jeweils noch zur Verfügung stehende Frischwassermenge zu kennen. Hierzu werden geweiterer Erfindung im Frischwasserabteil des Tanks Sonden zum Erfassen des augenblicklichen Füllstands vorge sehen. Vorzugsweise sollen diese Sonden über einen bei Eintauchen (der Sonden) in das Frischwasser durchschaltenden, integrierten Schaltkreis (IC) mit Wechselspannung versorgt werden. Der IC soll also durchschalten, wenn und solange die jeweilige Sonde mit Flüssigkeit bedeckt ist. Auf diese Weise kann der Füllstand durch Leuchtdioden, Zeigerinstrumente, Warnlichter oder dergleichen angezeigt werden.

Zum Erleichtern des Nachfüllens mit dosiert mit Reinigungskonzentrat versetztem Frischwasser ist es schließlich günstig, das Frischflüssigkeitsabteil mit einem um etwa 90° schwenkbaren Deckel mit integriertem Dosierbehälter (für das Reinigungskonzentrat) auszustatten. Gegebenenfalls soll der Dosierbehälter so ausgebildet und vorzugsweise mit einer solchen Skala ausgestattet werden, daß der Behälter bei geöffnetem Deckel das Konzentrat in der gewünschten Menge meßbar aufnimmt und sich beim Schließen des Deckels selbsttätig in das Frischwasserabteil entleert.

Anhand der schematischen Zeichnung von Ausführungsbeispielen werden Einzelheiten der Erfindung erläutert. Es zeigen:
Fig. 1 eine Seitenansicht, teilweise im Schnitt, eines fahrbaren Bodenreinigungsautomaten;
Fig. 2 eine Projektion des Automaten nach Fig. 1 auf dem Boden mit zwei Positionen des verstellbaren Maschinenrahmens;
Fig. 3 eine Ansicht des Automaten von Fig. 1 von links, teilweise im Schnitt;
Fig. 4 eine Seitenansicht, teilweise im Schnitt, des fahrbaren Bodenreinigungsautomaten mit auswechselbarer mechanisch fester Zwischenwand;
Fig. 5 einen Schnitt längs der Linie V-V von Fig 4;
Fig. 6 einen Schnitt entsprechend Fig. 5 für den Fall einer als Membran oder Wassersack ausgebildeten flexiblen Zwischenwand;
Fig. 7 einen Schnitt längs der Linie VII-VII von Fig. 6;
Fig. 8 den Kupplungsbereich von Gerätemitnehmer und Reinigungsrotor;
Fig. 9 einen Schnitt längs der Linie IX-IX von Fig. 8; und
Fig. 10 eine elektrische Versorgungsanlage für den fahrbaren Bodenreinigungsautomaten.

Die Fig. 1 bis 3 zeigen einen fahrbaren Bodenreinigungsautomaten in drei verschiedenen Ansichten, Projektionen bzw. Schnitten. Der Automat besteht aus einem insgesamt mit 1 bezeichneten Wagen mit Fahrrollen 2 und Stützrollen 3 sowie Lenker 4 mit Bedienungspult. Einen großen Teil des Innern des Wagens 1 nimmt ein insgesamt mit 5 bezeichneter Flüssigkeitstank ein. Dieser besitzt einen Deckel 6 mit daran befestigtem, eine Skala aufweisenden Dosierbehälter 7. Die Skala soll dem Mischungsverhältnis von Frischwasser zu Reinigungskonzentration entsprechen. Bei geöffnetem Deckel 6 kann der Dosierbehälter 7 nach dem vorgegebenen Mischungsverhältnis gefüllt werden. Durch Schließen des Deckels 6 in Schließrichtung 8 entleert sich der Inhalt 9 des Dosierbehälters 7 in den Flüssigkeitstank 5.

Der Flüssigkeitstank 5 besteht aus einem Frischwasserabteil 10 und einem Schmutzwasserabteil 11. Im Ausführungsbeispiel werden im Frischwasserabteil 10 mehrere Sonden 12 zur Füllstandsanzeige vorgesehen. Mit einem integrierten Schaltkreis bzw. IC können die Sonden mit einer Wechselspannung (um ein galvanisches Abtragen der Sonden zu verhindern, wird Gleichstrom nicht verwendet) beaufschlagt werden. Das IC schaltet durch, sobald und solange die Sonden von einer Flüssigkeit bedeckt sind. Der Füllstand kann durch Leuchtdioden, Zeigerinstrumente, Warnlichter oder dergleichen angezeigt werden.

Das Frischwasserabteil 10 und das Schmutzwasserabteil 11 werden durch eine Zwischenwand 13 voneinander getrennt. Die Zwischenwand kann wie in Fig. 2 oder 3 eine feste Trennwand zwischen den beiden Abteilen 10 und 11 darstellen. Sie kann zur Anpassung an das jeweilige Mengenverhältnis auch seitlich verschiebbar bzw. verstellbar zur Trennung der Abteile 10 und 11 angeordnet werden. In den Fig. 4 und 5 wird eine feste Zwischenwand 13 mit darin eingesetzten Filterkerzen 14 schematisch dargestellt. Anstelle einer festen Zwischenwand 13 kann nach Fig. 6 und 7 auch eine flexible Zwischenwand 15 zur Abtrennung des Frischwasserabteils 10 vom Schmutzwasserabteil 11 verwendet werden.

Ein wichtiges Merkmal des fahrbaren Bodenreinigungsautomaten wird insbesondere deutlich aus Fig. 2. Nach Fig. 1 und 2 wird an der Unterseite des Wagens 1 ein verstellbarer Maschinenrahmen 16 befestigt, der aus mindestens zwei etwa radial in Bezug auf den auf der Unterseite 17 des Wagens 1 in einer Aufnahme 18 eingekuppelten Reinigungsrotor 19 auseinander bzw. ineinander zu schiebenden Rahmenteilen 20, 21 besteht. Die Rahmenteile 20, 21 sind also in den in Fig. 2 dargestellten Pfeilrichtungen 22 bzw. 23 in Richtung auf die Aufnahme 18 radial verschiebbar. Durch eine solche Verstellung des Maschinenrahmens 16 ist es möglich, einen Rotor 19 mit kleinerem Durchmesser durch einen Rotor 24 mit größerem Durchmesser zu ersetzen und den von dem Maschinenrahmen 16 zumindest teilweise umschlossenen Maschinenraum bzw. Waschraum in und unter dem Reinigungsrotor 19 bzw. 24 möglichst gut an dessen Durchmesser anzupassen.

An der Rückseite des Automaten, das heißt auf der vom Reinigungsrotor 19 bzw. 24 abgewandten Seite der Fahrrollen 2 wird nach Fig. 1 und 2 eine Saugdüse 25 vorge sehen, die die Form eines Saugbalkens haben kann. Auf der Vorderseite des Automaten, also der Saugdüse 25 gegenüber sowie an den Seiten des Automaten, das heißt seitlich des Rotors, wird nach Fig. 1 und 4 ein am Maschinenrahmen 16 hängender Vorhang 26 angebracht. Dadurch wird erreicht, daß nach den von dem Maschinenrahmen 16 bzw. Vorhang 26 abgeschirmten Seiten Wasser praktisch nicht - jedenfalls bei ebenem Boden - abfließen kann.

Anhand der Fig. 8 und 9 wird ein Ausführungsbeispiel des Rotorwechselsystems beschrieben. Zum Einkuppeln eines z.B als Bürste ausgebildeten Reinigungsrotors 19 in die insgesamt mit 18 bezeichnete Aufnahme des Automaten wird zunächst ein als Kupplung vorgesehener Mitnehmerstern 27 (mit Motor 28) in Pfeilrichtung 29 angehoben. Daraufhin wird der Rotor 19 unter die Maschine geschoben, bis er zum Vorzentrieren an in Fig. 9 dargestellten Zentrierzapfen 30 anstößt. Daraufhin wird der Motor 28 in Pfeilrichtung 29 abgesenkt, derart, daß der Mitnehmerstern 27 in die Mitnehmer-Aufnahme 31 des Rotors 19 eintritt und dort einrastet.

Zum Auswerfen eines auszuwechselnden Reinigungsrotors 19 wird der Motor 28 in Pfeilrichtung 29 angehoben, kurz eingeschaltet, derart, daß der Rotor 19 vom Mitnehmerstern 27 abfällt. Nach seitlichem Wegfahren der Maschine kann der Rotor 19 entnommen und - falls erwünscht - durch ein anderes Zubehörteil ersetzt werden.

Der fahrbare Bodenreinigungsautomat kann gemäß Ausführungsbeispiel wahlweise aus einer Batterie oder unmit telbar vom Netz betrieben werden. Bei Batteriebetrieb z.B. mit 24 Volt, wird nach Fig. 10 ein Batteriesatz 32 in das Batteriefach (vergleiche auch Fig. 1) der Maschine fertig verkabelt eingeschoben und an das Maschinennetz angeschlossen. Bei Netzbetrieb (220 V, Wechselstrom) wird das Batteriefach 33 ein einen Trafo und einen Gleichrichter enthaltendes Netzteil 34 eingeschoben und mit dem Maschinennetz verbunden. Das Netzteil 34 besitzt eine Anschlußleitung 35 zu der nächsten Steckdose. Das gleiche Netzteil 34 kann auch außerhalb der Maschine als Ladegerät 36 eines im Batteriefach 33 der Maschine befindlichen Batteriesatzes 32 verwendet werden.

### Bezugszeichenliste

1 = Wagen
2 = Fahrrolle
3 = Stützrolle
4 = Lenker
5 = Flüssigkeitstank
6 = Deckel (5)
7 = Dosierbehälter
8 = Schließrichtung
9 = Inhalt (7)
10 = Frischwasserabteil
11 = Schmutzwasserabteil
12 = Sonde
13 = feste Zwischenwand
14 = Filterkerze
15 = flexible Zwischenwand
16 = Maschinenrahmen
17 = Unterseite (1)
18 = Aufnahme (19)
19 = Reinigungsrotor
20 = Rahmenteil
21 = Rahmenteil
22 = Pfeil (20)
23 = Pfeil (21)
24 = Rotor, großer Durchmesser
25 = Saugdüse
26 = Schutzvorhang
27 = Mitnehmerstern
28 = Motor
29 = Pfeil
30 = Zentrierzapfen
31 = Aufnahme (19)
32 = Batterieeinsatz
33 = Batteriefach
34 = Netzteil
35 = Anschlußleitung
36 = Ladegerät

## Patentansprüche

1. Fahrbarer Bodenreinigungsautomat mit integrierten Frisch- und Schmutzflüssigkeitsabteilen (10, 11), mit einem aus dem Frischflüssigkeitsabteil (10) zu versorgenden, werkzeuglos an einer Rotoraufnahme (18) auszuwechselnden Reinigungsrotor (19), insbesondere Bürste oder Treibteller mit Pad, sowie mit mindestens einer in das Schmutzflüssigkeitsabteil (11) fördernden Saugdüse (25), mit einem Fahrrollenpaar (2) zwischen Reinigungsrotor (19) und Saugdüse (25) sowie mit einem Bedienungselemente aufnehmenden Lenker (4),
**gekennzeichnet durch**
einen dem Durchmesser des Reinigungsrotors (19) anzupassenden, verstellbaren Maschinenrahmen (16) mit herabhängendem Schutzvorhang (26) auf einem von der Saugdüse (25) abgewandten Umfansbereich des Reinigungsrotors (19).

2. Automat nach Anspruch 1,
**dadurch gekennzeichnet,**
daß der Maschinenraum (16) aus mindestens zwei, etwa radial in Bezug auf den Reinigungsrotor (19) auseinander bzw. ineinander zu schiebenden Rahmenteilen (20, 21) besteht.

3. Automat nach Anspruch 2,
**dadurch gekennzeichnet,**
daß die Rahmenteile (20, 21) teleskopartig miteinander verbunden sind.

4. Automat nach einem oder mehreren der Ansprüche 1 bis 3,
**dadurch gekennzeichnet,**
daß der Maschinenrahmen (16) mit Hilfe eines Motors dem Durchmesser eines in die Rotoraufnahme (18) einzukuppelnden Reinigungsrotors (19) anzupassen ist.

5. Automat nach Anspruch 4,
**dadurch gekennzeichnet,**
daß der Maschinenrahmen (16) mindestens zwei verschiedene Durchmesser von Reinigungsrotoren (19, 24) mit Hilfe einer, vorzugsweise programmierten, vom Lenker (4) oder einem Fußpedal aus zu betätigenden Steuerung, insbesondere nach Knopfdruckart, anzupassen ist.

6. Automat nach einem oder mehreren der Ansprüche 1 bis 5,
**gekennzeichnet durch**
mindestens eine Stützrolle (3), insbesondere ein Stützrollenpaar, auf der dem Fahrrollenpaar (2) gegenüberliegenden Seite des Reinigungsrotors (19).

7. Automat nach Anspruch 6,
**dadurch gekennzeichnet,**
daß die Stützrolle bzw. das Stützrollenpaar (3) mit dem verstellbaren Maschinenrahmen (16) verbunden ist.

8. Automat nach einem oder mehreren der Ansprüche 1 bis 7,
**dadurch gekennzeichnet,**
daß die Rotoraufnahme (18) über ein Fußpedal zum Ein- und Auskuppeln eines Reinigungsrotors (19) anzuheben (29) und abzusenken ist.

9. Automat nach Anspruch 8,
**dadurch gekennzeichnet,**
daß die Rotoraufnahme (18) vom Lenker (4) aus zu betätigende Kupplungsmittel, insbesondere einen einer Mitnehmeröffnung (32) des Reinigungsrotors (19) angepaßten, konischen Mitnehmerstern, vorzugsweise mit gesondertem Motor (28), besitzt.

10. Automat nach einem oder mehreren der Ansprüche 1 bis 9,
**dadurch gekennzeichnet,**
daß am verstellbaren Maschinenrahmen (16) Zentriermittel (30) zum Zentrieren eines Reinigungsrotors (19) in Bezug auf die Rotoraufnahme (18) vorgesehen sind.

11. Automat nach einem oder mehreren der Ansprüche 1 bis 10,
**gekennzeichnet durch**
einen teilbaren Gesamtraum (5) für die Frisch- und Schmutzflüssigkeitsabteile (10, 11).

12. Automat nach Anspruch 11,
**dadurch gekennzeichnet,**
daß die Frisch- und Schmutzflüssigkeitsabteile (10, 11) durch eine feste Zwischenwand (13) voneinander getrennt sind.

13. Automat nach Anspruch 12,
**dadurch gekennzeichnet,**
daß die feste Zwischenwand (13) als Filter ausgebildet ist oder Filterkerzen (14) enthält.

14. Automat nach Anspruch 11,
**dadurch gekennzeichnet,**
daß zwischen dem Frischflüssigkeitsabteil (10) und dem Schmutzflüssigkeitsabteil (11) eine flexible Zwischenwand (15), insbesondere ausgebildet als Membran oder Wassersack, vorgesehen ist.

15. Automat nach einem oder mehreren der Ansprüche 1 bis 14,
**dadurch gekennzeichnet,**
daß im Frischflüssigkeitsabteil (10) Sonden (12) zum Erfassen des Tankfüllstands angeordnet sind.

16. Automat nach Anspruch 15,
**dadurch gekennzeichnet,**
daß die Sonden (12) über einen bei Eintauchen der Sonden (12) in die Frischflüssigkeit durchschaltenden, integrierten Schaltkreis mit Wechselspannung zu beaufschlagen sind.

17. Automat nach Anspruch 16,
**dadurch gekennzeichnet,**
daß dem integrierten Schaltkreis und den Sonden Füllstands-Anzeigemittel, wie Leuchtdioden, Zeigerinstrumente oder Warnlichter, zugeordnet sind.

18. Automat nach einem oder mehreren der Ansprüche 1 bis 17,
**gekennzeichnet durch**
ein wahlweise einen Batteriesatz (32) oder ein Netzteil (34) aufnehmendes Batteriefach (33).

19. Automat nach einem oder mehreren der Ansprüche 1 bis 18,
**dadurch gekennzeichnet,**
daß das Frischflüssigkeitsabteil (10) einen um etwa 90° schwenkbaren Deckel (6) mit integriertem Dosierbehälter (7) für Reinigungskonzentrat besitzt und daß der Dosierbehälter (7) eine bei geöffnetem Deckel (6) zum Einfüllen des Konzentrats sowie bei Schließen des Deckels (6) zum Ausgießen des Konzentrats dienende Öffnung besitzt.

20. Automat nach Anspruch 19,
**dadurch gekennzeichnet,**
daß der Dosierbehälter (7) eine dem vorgesehenen Mischungsverhältnis von Frischflüssigkeit zu Reinigungskonzentrat entsprechende Skala besitzt.
